# EUROPÄISCHE PATENTSCHRIFT

(11) **EP 3 842 607 B1**
(45) Veröffentlichungstag und Bekanntmachung des Hinweises auf die Patenterteilung: **10.09.2025**
(21) Anmeldenummer: 20215487.8
(22) Anmeldetag: 18.12.2020
(51) Int. Cl.: E05B 19/04, G07C 9/00

(54) **ID-GEBER MIT MECHANISCHEM SCHLÜSSEL**
ID TRANSMITTER WITH MECHANICAL KEY
ÉMETTEUR D'IDENTIFICATION POURVU DE CLÉ MÉCANIQUE

(30) Priorität: 27.12.2019 DE 102019135828
(43) Veröffentlichungstag der Anmeldung: 30.06.2021
(73) Patentinhaber: Huf Hülsbeck & Fürst GmbH & Co. KG, 42551 Velbert (DE)
(72) Erfinder: Armin, Geurden, 47929 Grefrath (DE)
(74) Vertreter: Bals & Vogel Patentanwälte PartGmbB

(56) Entgegenhaltungen:
- EP-A1- 0 267 429
- DE-A1- 102010 060 317
- ES-U- 1 043 666
- US-A1- 2005 241 353

## Beschreibung

Die vorliegende Erfindung betrifft einen elektrischen Schlüssel, insbesondere einen ID-Geber für eine Schließvorrichtung eines Kraftfahrzeugs, gemäß des unabhängigen Vorrichtungsanspruchs sowie ein Verfahren zur Herstellung eines elektrischen Schlüssels, insbesondere eines ID-Gebers für eine Schließvorrichtung eines Kraftfahrzeugs, gemäß des unabhängigen Verfahrensanspruchs.

Schlüssel für Kraftfahrzeuge werden heutzutage häufig in Form eines elektronischen ID-Gebers ausgeführt. Bei dieser Ausführung wird der mechanische Schlüsselschaft in der Regel formschlüssig mit Hilfe eines Sicherungsstiftes innerhalb eines Schlüssellagers am ID-Geber befestigt. Hierbei hat sich allerdings als nachteilig herausgestellt, dass die mechanische und formschlüssige Sicherung des Schlüsselschafts durch einen Sicherungsstift, insbesondere aufgrund der Fertigungstoleranzen des Sicherungsstifts, des Schlüsselschafts sowie des Schlüssellagers, über einen längeren Zeitraum keine ausreichend sichere Befestigung des Schlüsselschafts am ID-Geber gewährleisten kann. Derartige Schlüssel sind z.B. aus EP 0 267 429 A1 oder DE 10 2010 060317 A1 bekannt.

Es ist daher die Aufgabe der vorliegenden Erfindung, die voranstehenden aus dem Stand der Technik bekannten Nachteile zumindest teilweise zu beheben. Insbesondere ist es die Aufgabe der vorliegenden Erfindung, auf eine einfache und kostengünstige Weise eine ausreichend stabile und langlebige Ausführung eines elektrischen Schlüssels mit einem zumindest teilweise innerhalb eines Gehäuses anordbaren Schlüsselschaft zur Verfügung zu stellen.

Die voranstehende Aufgabe wird gelöst durch einen elektrischen Schlüssel, insbesondere einen ID-Geber für eine Schließvorrichtung eines Kraftfahrzeugs, mit den Merkmalen des unabhängigen Vorrichtungsanspruchs sowie ein Verfahren zur Herstellung eines elektrischen Schlüssels, insbesondere eines ID-Gebers für eine Schließvorrichtung eines Kraftfahrzeugs, mit den Merkmalen des unabhängigen Verfahrensanspruchs.

Weitere Merkmale und Details der Erfindung ergeben sich aus den Unteransprüchen, der Beschreibung und den Zeichnungen. Dabei gelten Merkmale und Details, die im Zusammenhang mit der erfindungsgemäßen Vorrichtung beschrieben worden sind, selbstverständlich auch im Zusammenhang mit dem erfindungsgemäßen Verfahren und umgekehrt, sodass bezüglich der Offenbarung zu den einzelnen Erfindungsaspekten stets wechselseitig Bezug genommen wird bzw. werden kann. Durch die in den abhängigen Ansprüchen aufgeführten Maßnahmen sind vorteilhafte Weiterbildungen und Verbesserungen der in den unabhängigen Ansprüchen angegebenen Erfindungsaspekte möglich.

Erfindungsgemäß weist der elektrische Schlüssel, insbesondere der ID-Geber für eine Schließvorrichtung eines Kraftfahrzeugs, einen Schlüsselschaft, umfassend einen (mechanischen) Codierungsabschnitt zur Übertragung einer codierten Information (für die Schließvorrichtung) und einen Befestigungsabschnitt zur Befestigung des Schlüsselschafts sowie ein Gehäuse zur Aufnahme des Schlüsselschafts auf. Ferner umfasst der elektrische Schlüssel ein an oder innerhalb des Gehäuses angeordnetes Lager zur Aufnahme und zur beweglichen Lagerung des Schlüsselschafts, wobei der Schlüsselschaft innerhalb des Befestigungsabschnitts zumindest teilweise oder auch vollständig stoffschlüssig mit dem Lager verbunden ist. Durch das Lager ist der Schlüsselschaft beweglich am oder innerhalb Gehäuse gelagert, vorzugsweise in zwei stabilen Positionen, nämlich einer Schließposition, in der der Schlüsselschaft mit der Schließvorrichtung verwendbar ist, und einer Ruheposition, in der der Schlüsselschaft zumindest teilweise oder vollständig im Gehäuse angeordnet ist.

Eine Schließvorrichtung eines Kraftfahrzeugs kann in Form eines Türschlosses, eines Kofferraumschlosses, eines Haubenschlosses, eines Lenkradschlosses oder eines Zündschlosses oder dergleichen gebildet sein und mit Hilfe des erfindungsgemäßen elektrischen Schlüssels ver- und/oder entriegelt werden. Um hierbei die Ver- und/oder Entriegelung nur dem Besitzer des betreffenden Schlüssels zu ermöglichen, weist der gegenständliche elektrische Schlüssel einen innerhalb des Schlüsselschafts angeordneten Codierungsabschnitt auf, der beispielsweise in Form einer profilierten Außenkontur gebildet sein kann.

Der Schlüsselschaft des gegenständlichen elektrischen Schlüssels kann hierbei drehbar, insbesondere schwenkbar innerhalb des Gehäuses gelagert sein, wobei der Schlüsselschaft innerhalb des Gehäuses vorteilhafterweise zwischen einer ersten inaktiven Position und einer zweiten aktiven Position bewegbar, insbesondere drehbar ist. Der Drehwinkel zwischen der ersten inaktiven und der zweiten aktiven Position beträgt hierbei vorzugsweise 180°. Der gegenständliche Schlüsselschaft kann beispielsweise polygonal, vorzugsweise rechteckig ausgebildet sein, wobei insbesondere die Außenkontur gefräst gefertigt sein kann.

Das Gehäuse kann ferner einteilig aus einem Block oder auch mehrteilig, insbesondere zweiteilig gebildet sein. Im Rahmen einer einteiligen Ausführung kann das Gehäuse hierbei insbesondere über ein generatives Fertigungsverfahren gebildet sein. Alternativ kann das Gehäuse auch gegossen, beispielsweise spritzgegossen gebildet und anschließend entsprechend nachbearbeitet sein, wobei die Nachbearbeitung hierbei insbesondere mittels eines Fräsens erfolgen kann, über das beispielsweise Ausnehmungen zur Aufnahme eines Lagers oder dergleichen in das Gehäuse eingearbeitet werden können. Im Rahmen einer zwei- oder mehrteiligen Ausführung des gegenständlichen Gehäuses können die Gehäuseteile dagegen vorteilhafterweise stoffschlüssig, insbesondere mittels Schweißverfahren, wie Reibschweißverfahren oder Ultraschallschweißverfahren miteinander verbunden sein.

Erfindungsgemäß ist erkannt worden, dass mittels einer stoffschlüssigen Verbindung eines Schlüsselschafts an ein Lager eines elektrischen Schlüssels auf einfache und kostengünstige Weise eine besonders stabile und langlebige Befestigung eines Schlüsselschafts an einem Gehäuse bzw. an einem innerhalb eines Gehäuses angeordneten Lager erzielt werden kann. Dadurch können die bei der Herstellung von Schlüsselschaften, Lagern und Sicherungsstiften auftretenden Fertigungstoleranzen beibehalten werden, ohne dass sich dieses nachteilig auf die Stabilität betreffender Schlüssel auswirkt.

Im Hinblick auf eine besonders einfache und kostengünstige Art der Herstellung einer stoffschlüssigen Verbindung ist erfindungsgemäß vorgesehen, dass der Schlüsselschaft innerhalb des Befestigungsabschnitts zumindest teilweise mit dem Lager durch einen Klebstoff (auch Kleber genannt) verklebt ist. Im Rahmen einer geklebten stoffschlüssigen Verbindung können die Klebstoffe hierbei mittels Aufspritzen, Eintauchen, Auftropfen, Aufgießen, Aufwalzen, Aufpinseln oder dergleichen aufgetragen werden. Hierbei können physikalisch härtende oder chemisch härtende Klebstoffe eingesetzt werden. Physikalisch härtende Klebstoffe, die in der Regel einfacher zu verarbeiten und aufzutragen sind, basieren hierbei entweder auf der Verdunstung von Lösungs- bzw. Dispersionsmitteln, die im Klebstoff enthalten sind oder auf der Abkühlung des bei der Verarbeitung geschmolzenen Klebstoffs. Chemisch härtende Klebstoffe versprechen hingegen eine hohe Festigkeit und Beständigkeit und werden in der Regel in niedrigmolekularem Zustand eingebracht, bevor sie sich verfestigen und sich durch chemische Reaktion zu einer zumindest teilweise vernetzten makromolekularen Substanz umsetzen. Diese Substanz ist im Allgemeinen weder schmelzbar, noch durch herkömmliche Lösungsmittel lösbar. Kumulativ zu einer Ausführung, in der der Schlüsselschaft innerhalb des Befestigungsabschnitts zumindest teilweise oder auch vollständig mit dem Lager verklebt ist, kann der Schlüsselschaft innerhalb des Befestigungsabschnitts auch zumindest teilweise mit dem Lager verschweißt und/oder verlötet sein.

Im Hinblick auf eine gleichzeitig flexible Formgestaltung des gegenständlichen Lagers und des erfindungsgemäßen Schlüsselschafts sowie der Gewährleistung einer stabilen Verbindung, kann ferner vorgesehen sein, dass der Befestigungsabschnitt, insbesondere an seiner dem Lager zugewandten Seite zumindest teilweise keilförmig ausgebildet ist, um vorzugsweise eine Klemmverbindung oder einen Klemmschluss zusätzlich zu bilden. Unter einem keilförmigen Schaft ist hierbei ein verjüngter Körper zu verstehen, bei dem zumindest zwei Seitenflächen unter einem insbesondere spitzen Winkel zusammenlaufen. Ein keilförmig ausgebildeter Schaft bietet sich hierbei insbesondere bei einer Klebe- oder Lötverbindung an, um eine ausreichende Klebstoff- und/oder Lötmaterialverteilung, unabhängig von der betreffenden Lagerform zu gewährleisten. Im Rahmen einer keilförmigen Ausgestaltung kann der Schaft auch doppelkeilförmig oder spitzmeißelförmig gebildet sein.

Bei einer keilförmigen Ausgestaltung kann der Befestigungsabschnitt insbesondere zwei gegenüberliegend voneinander angeordnete Breitseiten und zumindest zwei gegenüberliegend voneinander angeordnete Schmalseiten aufweisen. Im Hinblick auf eine beispielsweise doppelkeilförmige Ausführung weist der Befestigungsabschnitt hierbei neben den beiden gegenüberliegend voneinander angeordneten Breitseiten und den beiden gegenüberliegend voneinander angeordneten Schmalseiten eine weitere kürzere Schmalseite auf.

Um eine ausreichende Klebe- und/oder Lötfläche und eine somit möglichst ausreichende Klebstoff- und/oder Lötmaterialverteilung zu gewährleisten, kann hierbei insbesondere vorgesehen sein, dass der Schlüsselschaft über zumindest eine Breitseite, vorzugsweise über beide Breitseiten des Befestigungsabschnitts stoffschlüssig mit dem Lager verbunden ist.

Vorteilhafterweise kann hierbei vorgesehen sein, dass innerhalb des Lagers ein Freiraum vorgesehen ist, der vorzugsweise endseitig an dem Schlüsselschaft anliegend angeordnet ist. Hierbei liegt der Freiraum vorzugsweise unmittelbar an einer kopfseitig angeordneten Schmalseite des Befestigungsabschnitts des gegenständlichen Schlüsselschafts an, sodass der Freiraum sowohl als mechanischer Toleranzausgleich, als auch als Aufnahmedepot für überschüssigen Klebstoff und/oder Lötmaterial dienen kann.

Im Rahmen einer besonders stabilen Ausführung des gegenständlichen elektrischen Schlüssels kann vorteilhafterweise ferner vorgesehen sein, dass innerhalb des Lagers ein Fixiermittel zur zusätzlichen Fixierung des Schlüsselschafts vorgesehen ist, wobei das Fixiermittel vorzugsweise innerhalb des Befestigungsabschnittes angeordnet ist, insbesondere in Form eines Fixierstiftes gebildet ist. Ein derartiger Fixierstift kann dabei vorzugsweise zumindest teilweise aus einem Metallwerkstoff gebildet sein.

Das erfindungsgemäße Lager zur Aufnahme und zu beweglichen Lagerung des Schlüsselschafts kann zudem vorteilhafterweise einen zumindest teilweise runden, insbesondere einen zumindest teilweise quaderförmigen Querschnitt aufweisen. Dies garantiert insbesondere eine einfache und schnelle Herstellung des elektrischen Schlüssels, insbesondere des Gehäuses, da derartige Formen, insbesondere bei einer einstückigen Ausführung, einfach in das betreffende Gehäuse integrierbar sind. Im Hinblick auf eine einfache und kostengünstige Herstellung des gegenständlichen elektrischen Schlüssels kann zudem ferner vorgesehen sein, dass die Form des Lagers an die Form des Schlüsselschafts, insbesondere an die Form des Befestigungsabschnitts des Schlüsselschafts angepasst ist, oder umgekehrt.

Um eine möglichst kompakte Anordnung des Schlüsselschafts innerhalb des Lagers zu garantieren und somit eine überflüssige Verschwendung von Klebstoff zu vermeiden, kann ferner vorgesehen sein, dass das Lager einen Aufnahmeabschnitt zur Aufnahme des Schlüsselschafts aufweist, wobei der Aufnahmeabschnitt vorzugsweise formkorrespondierend zur Form des Befestigungsabschnitts, insbesondere formkorrespondierend zur Form des dem Lager zugewandten Teils des Befestigungsabschnitts des Schlüsselschafts ausgebildet ist.

Hinsichtlich einer einfach und kostengünstig herstellbaren sowie einer stabilen und langlebigen Ausgestaltung des gegenständlichen elektrischen Schlüssels, kann ferner vorgesehen sein, dass der Schlüsselschaft zumindest teilweise aus einem Metallwerkstoff, insbesondere zumindest teilweise aus einem Kupferwerkstoff, einem Nickelwerkstoff, einem Zinkwerkstoff, einem Aluminiumwerkstoff oder einem Eisenwerkstoff gebildet ist. Hierbei kann der gegenständliche Schlüsselschaft im Hinblick auf eine stabile und korrosionsbeständige Verbindung vorzugsweise aus einer Kupfer-, Nickel- und Zinklegierung, insbesondere aus Neusilber gebildet sein. Alternativ kann der gegenständliche Schlüsselschaft auch aus Stahl oder Messing, aber auch zumindest teilweise aus Kunststoff gebildet sein.

Hinsichtlich einer einfachen und kostengünstigen Herstellung kann das Lager vorteilhafterweise zinkdruckgegossen oder zumindest teilweise aus Kunststoff gebildet sein. Alternativ oder kumulativ kann das Gehäuse zumindest teilweise spritzgegossen, spritzgepresst, blasgeformt oder spritzgeblasen oder dergleichen gebildet sein.

Ferner ist es denkbar, dass eine an dem Gehäuse angeordnete Ausnehmung zur Aufnahme einer Elektronikeinheit zur Datenkommunikation mit einer Schließvorrichtung an dem erfindungsgemäßen elektrischen Schlüssel vorgesehen ist.

Hierbei ist es insbesondere denkbar, dass die Elektronikeinheit blockartig, vorzugsweise in Form eines zumindest teilweise kreisförmigen und/oder zumindest teilweise zylindrischen Blockes gebildet ist, wobei der Block insbesondere eine Ausnehmung zur Aufnahme eines Energiespeichers aufweist. Hierbei kann die Elektronikeinheit vorzugsweise gekapselt gebildet sein, sodass diese zuverlässig vom Außenbereich abgedichtet ist. Ferner kann die Ausnehmung für den Batteriedeckel vorteilhafterweise mit einem separaten Batteriedeckel versehen sein, um die Elektronik beispielsweise vor einem Auslaufen und/oder Austreten von Batteriegasen zu schützen. Der Batteriedeckel kann hierbei zudem vorteilhafterweise von außen zugänglich sein, was einen einfachen Austausch der Energiespeicher gewährleistet.

Des Weiteren kann vorteilhafterweise vorgesehen sein, dass das Gehäuse zumindest ein Tastenfeld zur Steuerung einer Ver- und/oder Entriegelung einer Schließvorrichtung eines Kraftfahrzeugs aufweist. Hierbei kann das Tastenfeld insbesondere mit der Elektronikeinheit in Kontakt stehen. Die Elektronikeinheit kann hierbei beispielsweise ein Schaltelement aufweisen, an das das Ereignis einer Betätigung des Tastenfeldes übertragbar ist, woraufhin beispielsweise eine Ver- und/oder Entriegelung einer Schließvorrichtung eines Kraftfahrzeugs auslösbar ist. Ferner können auch mehr als ein Tastenfeld vorgesehen sein. So kann beispielsweise ein separates Schaltelement zum Verriegeln und ein separates Schaltelement zum Entriegeln vorgesehen sein.

Des Weiteren ist es denkbar, dass das Gehäuse zumindest ein Anzeigemittel zum Anzeigen einer Information aufweist, wobei das Anzeigemittel vorzugsweise in Form eines Leuchtmittels gebildet ist. Hierbei kann das Anzeigemittel insbesondere mit einer Informationseinheit und/oder der Elektronikeinheit in Kontakt stehen, wobei das Anzeigemittel vorzugsweise Informationen, wie einen aktuellen Zustand einer Schließvorrichtung, einen Ladezustand eines Energiespeichers oder dergleichen anzeigen kann. Vorteilhafterweise kann das Anzeigemittel in Form einer LED, insbesondere einer OLED oder dergleichen gebildet und über eine Aussparung in das Gehäuse integriert sein.

Zudem ist es denkbar, dass ein Aktivierungselement zur Aktivierung einer Bewegung des Schlüsselschafts vorgesehen ist, wobei das Aktivierungselement hierbei vorzugsweise axial verschiebbar zur Drehachse des Schlüsselschafts innerhalb des Lagers angeordnet ist. Vorzugsweise weist das Aktivierungselement hierbei einen zylindrischen Grundkörper auf und ist vorteilhafterweise federbelastet gebildet. Durch eine Betätigung des Aktivierungselements axial zur Drehachse des Schlüsselschafts kann es hierbei beispielsweise möglich sein, eine Bewegung des Schlüsselschafts aus der ersten inaktiven in die zweite aktive Position oder umgekehrt herbeizuführen.

Hierbei kann das Aktivierungselement im unbetätigten Zustand insbesondere eine Bewegung des Schlüsselschafts blockieren, wobei das Aktivierungselement derart innerhalb des Gehäuses gelagert ist, dass der Schlüsselschaft mittels einer Hubbewegung aus der blockierten Stellung in eine unblockierte Stellung bewegbar ist. In der unblockierten Stellung ist der Schlüsselschaft dann vorzugsweise innerhalb des Lagers drehbar, insbesondere schwenkbar lagerbar. Das gegenständliche Aktivierungsmittel kann hierbei insbesondere innerhalb des Lagers angeordnet sein.

Ebenfalls Gegenstand der Erfindung ist ein System, umfassend einen voranstehend beschriebenen elektrischen Schlüssel, insbesondere einen voranstehend beschriebenen ID-Geber für eine Schließvorrichtung eines Kraftfahrzeugs sowie eine Schließvorrichtung eines Kraftfahrzeugs, wobei der elektrische Schlüssel die Ent- und/oder Verriegelung der Schließvorrichtung steuert. Damit bringt das erfindungsgemäße System die gleichen Vorteile mit sich, wie sie ausführlich in Bezug auf den elektrischen Schlüssel beschrieben worden sind.

Gemäß einem weiteren Aspekt der Erfindung wird ein Verfahren zur Herstellung eines elektrischen Schlüssels, insbesondere eines ID-Gebers für eine Schließvorrichtung eines Kraftfahrzeugs beansprucht. Das erfindungsgemäße Verfahren umfasst hierbei die Schritte eines Bereitstellens eines Gehäuses mit einem Lager zur Aufnahme eines Schlüsselschafts sowie eines Herstellens einer stoffschlüssigen Verbindung zwischen dem Schlüsselschaft und dem Lager innerhalb eines Befestigungsabschnitts des Schlüsselschafts. Damit bringt das erfindungsgemäße Verfahren die gleichen Vorteile mit sich, wie sie bereits ausführlich in Bezug auf den erfindungsgemäßen elektrischen Schlüssel sowie das erfindungsgemäße System beschrieben worden sind.

Im Hinblick auf eine einfache und kostengünstige Art und Weise der Herstellung einer stabilen Verbindung zwischen einem Schlüsselschaft und einem Lager ist hierbei erfindungsgemäß vorgesehen, dass das Herstellen einer stoffschlüssigen Verbindung zwischen dem Schlüsselschaft und dem Lager mittels einer Klebeverbindung erfolgt. Kumulativ zu einer Ausführung, in der der Schlüsselschaft innerhalb des Befestigungsabschnitts zumindest teilweise mit dem Lager verklebt wird, kann der Schlüsselschaft innerhalb des Befestigungsabschnitts auch zumindest teilweise mit dem Lager verschweißt und/oder verlötet werden.

Hinsichtlich der Herstellung einer besonders stabilen stoffschlüssigen Verbindung zwischen dem Schlüsselschaft und dem Lager kann ferner vorgesehen sein, dass vor dem Herstellen einer stoffschlüssigen Verbindung zwischen dem Schlüsselschaft und dem Lager ein Vorbehandeln des Befestigungsabschnitts erfolgt. Durch eine gegenständliche Vorbehandlung können hierbei die Oberflächen des Befestigungsabschnitts gezielt verändert werden. Eine Vorbehandlung der Flächen des Befestigungsabschnitts ist hierbei insbesondere im Hinblick auf eine geklebte stoffschlüssige Verbindung sinnvoll. Mittels einer Vorbehandlung können die zur Verklebung genutzten Oberflächen hierbei gezielt verändert und damit klebefreundlich gestaltet werden. Neben der Möglichkeit einer Beschichtung mit einem Haftvermittler, der sowohl zur Oberfläche des Fügeteils, als auch zum Klebstoff eine gute Haftung ausbilden kann, können die Oberflächen durch verschiedene mechanische, chemische oder physikalische Methoden, vorbehandelt und damit für das Kleben vorbereitet werden.

Hinsichtlich der Gewährleistung einer ausreichenden Klebe- und/oder Lötfläche und eine somit möglichst ausreichende Klebstoff- und/oder Lötmaterialverteilung, kann ferner insbesondere vorgesehen sein, dass der Schlüsselschaft mit dem Lager über zumindest eine Breitseite, vorzugsweise über zwei Breitseiten des Schlüsselschafts stoffschlüssig verbunden wird.

Im Rahmen einer besonders stabilen Ausführung des gegenständlichen elektrischen Schlüssels kann vorteilhafterweise ferner vorgesehen sein, dass ein zusätzliches Fixieren des Schlüsselschaftes innerhalb des Lagers mittels eines Fixiermittels vorgesehen ist, wobei das Fixiermittel vorzugsweise innerhalb des Befestigungsabschnittes angeordnet ist, insbesondere in Form eines Fixierstiftes gebildet ist. Bezüglich des erfindungsgemäßen Verfahrens kann hierbei vorgesehen sein, dass die Schritte des Herstellens einer stoffschlüssigen Verbindung und des Fixierens des Schlüsselschafts auch in anderer Reihenfolge erfolgen, sodass beispielsweise auch nach einem Fixieren des Schlüsselschafts, insbesondere mittels eines Fixiermittels, beispielsweise mittels eines Metallstifts oder dergleichen, eine stoffschlüssige Verbindung, beispielweise mittels eines Klebers oder dergleichen hergestellt werden kann.

Weitere, die Erfindung verbessernde Maßnahmen ergeben sich aus der nachfolgenden Beschreibung einiger Ausführungsbeispiele der Erfindung, welche in den Figuren schematisch dargestellt sind. Sämtliche aus den Ansprüchen, der Beschreibung oder den Zeichnungen hervorgehenden Merkmale und/oder Vorteile, einschließlich konstruktiver Einzelheiten, räumlicher Anordnung und Verfahrensschritte, können sowohl für sich als auch in den verschiedensten Kombinationen erfindungswesentlich sein. Dabei ist zu beachten, dass die Figuren nur beschreibenden Charakter haben und nicht dazu vorgesehen sind, die Erfindung in irgendeiner Form einzuschränken. In den nachfolgenden Figuren werden für die gleichen Merkmale identische Bezugszeichen verwendet.

Die nachstehende Erläuterung der Ausführungsformen beschreibt die vorliegende Erfindung ausschließlich im Rahmen von Beispielen.

Es zeigen:
- Fig. 1: eine schematische Darstellung einer Draufsicht auf einen erfindungsgemäßen elektrischen Schlüssel für eine Schließvorrichtung eines Kraftfahrzeugs gemeinsam mit einem Kraftfahrzeug, umfassend eine Schließvorrichtung,
- Fig. 2: eine schematische Darstellung des erfindungsgemäßen elektrischen Schlüssels aus Fig. 1 mit abgenommenem Gehäuseoberteil in einer aktiven Position,
- Fig. 3: eine schematische Darstellung des erfindungsgemäßen elektrischen Schlüssels aus Fig. 2 in einer inaktiven Position,
- Fig. 4: eine schematische Darstellung eines weiteren Ausführungsbeispiels des erfindungsgemäßen elektrischen Schlüssels aus Fig. 1 in einer aktiven Position,
- Fig. 5: eine schematische Darstellung eines Teilausschnitts dreier Ausführungsbeispiele des erfindungsgemäßen elektrischen Schlüssels aus Fig. 1 in einer Draufsicht,
- Fig. 6: eine schematische Darstellung der einzelnen Schritte des erfindungsgemäßen Verfahrens zur Herstellung eines elektrischen Schlüssels für eine Schließvorrichtung eines Kraftfahrzeugs.

In den nachfolgenden Figuren werden für die gleichen technischen Merkmale auch von unterschiedlichen Ausführungsbeispielen die identischen Bezugszeichen verwendet.

Fig. 1 zeigt eine schematische Darstellung einer Draufsicht auf einen erfindungsgemäßen elektrischen Schlüssel 2 für eine Schließvorrichtung 40 eines Kraftfahrzeugs 42 gemeinsam mit einem Kraftfahrzeug 42, umfassend eine Schließvorrichtung 40.

Der elektrische Schlüssel 2, der insbesondere in Form eines ID-Gebers ausgebildet ist, weist einen an einem Gehäuse 10 befestigten Schlüsselschaft 4 auf, der in dem vorliegend aktiven Zustand des elektrischen Schlüssels 2 (also seiner Schließposition) teilweise innerhalb, aber großteils außerhalb des Gehäuses 10 angeordnet ist. Der im Wesentlichen rechteckig geformte Schlüsselschaft 4 ist vorzugsweise aus einem Metallwerkstoff, insbesondere zumindest teilweise aus einem Kupferwerkstoff, einem Nickelwerkstoff, einem Zinkwerkstoff, einem Aluminiumwerkstoff oder einem Eisenwerkstoff gebildet und umfasst hierbei eine profilierte Ausnehmung 5, die zur Codierung verwendet wird. Das Gehäuse 10 zur Aufnahme des Schlüsselschafts 4 umfasst ein Gehäuseoberteil 10a sowie ein gegenüberliegend von dem Gehäuseoberteil 10a angeordnetes Gehäuseunterteil 10b. Zentral innerhalb des Gehäuseoberteils 10a sind drei Tastenfelder 30 zur Steuerung einer Ver- und/oder Entriegelung einer Schließvorrichtung 40 eines Kraftfahrzeugs 42 angeordnet. Die Tastenfelder können hierbei insbesondere mit einer Elektronikeinheit in Kontakt stehen, an die das Ereignis einer Betätigung des Tastenfeldes übertragbar ist. Bei einer registrierten Betätigung kann somit eine Ver- und/oder Entriegelung einer Schließvorrichtung eines Kraftfahrzeugs 42 auslösbar sein.

Des Weiteren weist das gegenständliche Gehäuse 10 ein Anzeigemittel 32 zum Anzeigen einer Information auf, das vorliegend in Form eines Leuchtmittels, beispielsweise einer LED gebildet sein kann und vorzugsweise Informationen, wie einen aktuellen Zustand einer Schließvorrichtung, einen Ladezustand eines Energiespeichers oder dergleichen anzeigen kann. Ferner weist das erfindungsgemäße Gehäuse 10 noch ein Aktivierungselement 34 zur Aktivierung einer Bewegung des Schlüsselschafts 4 auf. Das Aktivierungselement 34 ist vorliegend axial verschiebbar zur Drehachse des Schlüsselschafts 4 innerhalb des Lagers 12 angeordnet und vorzugsweise federbelastet ausgebildet. Durch eine Betätigung des Aktivierungselements 34 axial zur Drehachse des Schlüsselschafts 4 ist es hierbei möglich, den Schlüsselschaft 4 aus der vorliegend aktiven Position in eine inaktive Position zu bewegen.

Fig. 2 zeigt eine schematische Darstellung des erfindungsgemäßen elektrischen Schlüssels 2 aus Fig. 1 mit abgenommenem Gehäuseoberteil 10a in einer aktiven Position. In der aktiven Position ragt der Schlüsselschaft 4, bzw. zumindest der größte Teil des Schlüsselschafts 4 aus dem Gehäuse 10 heraus. Wie vorliegend erkennbar, ist der Schlüsselschaft 4 in einen Codierungsabschnitt 6 zur Übertragung einer codierten Information und einen Befestigungsabschnitt 8 zu Befestigung des Schlüsselschafts 4 aufgeteilt. Der Codierungsabschnitt 6 weist hierbei die bereits erwähnte profilierte Ausnehmung 5 zur Übertragung einer codierten Information auf. Der Befestigungsabschnitt 8 umfasst ferner zwei gegenüberliegend voneinander angeordnete Breitseiten 16 sowie zwei gegenüberliegend voneinander angeordnete Schmalseiten 18. Zudem weist der Befestigungsabschnitt 8 eine endseitig in einem keilförmig ausgestalteten Bereich angeordnete kürzere Schmalseite 18 auf.

Der keilförmig ausgebildete Bereich des Befestigungsabschnitts 8 ist innerhalb des Lagers 12 angeordnet und zur Verdeutlichung der gegenständlichen Ausgestaltung und seiner Anordnung innerhalb des Lagers 12 in Form gestrichelter Linien dargestellt. Innerhalb des keilförmig ausgebildeten Bereichs ist der Schlüsselschaft 4 mit dem Lager 12 über ein zusätzliches Fixiermittel 14 formschlüssig verbunden, das insbesondere in Form eines Sicherungsstiftes oder dergleichen gebildet sein kann. Endseitig an den keilförmig ausgestalteten Bereich des Befestigungsabschnitts 8 angeordnet befindet sich ferner ein Freiraum 20. Der Freiraum 20 kann hierbei als mechanischer Toleranzausgleich oder auch als Aufnahmedepot beispielsweise für überschüssiges Klebe- und/oder Lötmaterial dienen. Über den innerhalb des Lagers 12, endseitig an dem Befestigungsabschnitt 8 angeordneten keilförmigen Bereich ist der Schlüsselschaft 4 vorliegend stoffschlüssig, über eine Klebeverbindung, mit dem Lager 12 verbunden.

Der vorliegend in einer aktiven Position befindliche elektrische Schlüssel 2 kann über eine Drehung des Lagers durch die Gehäuseöffnung 3 um 180° gegen den Uhrzeigersinn in eine inaktive Position gebracht werden. Eine Bewegung des Schlüsselschafts 4 aus einer aktiven in eine inaktive Position und umgekehrt erfolgt hierbei durch eine voranstehend beschriebene Auslösung über das Aktivierungselement 34.

Wie vorliegend erkennbar, weist das Gehäuse 10 des elektrischen Schlüssels 2 ferner eine Ausnehmung 24 zur Aufnahme einer Elektronikeinheit 26 auf, die vorzugsweise zur Datenkommunikation mit einer Schließvorrichtung 40 eines Kraftfahrzeugs 42 vorgesehen sein kann. Die Elektronikeinheit 26 ist hierbei vorliegend blockartig, in Form eines quaderförmigen Blocks ausgebildet und umfasst eine Ausnehmung 28 für die Aufnahme eines Energiespeichers. Die Elektronikeinheit 26 kann hierbei vorzugsweise gekapselt und somit zuverlässig vom Außenbereich abgedichtet gebildet sein. Ferner kann die Ausnehmung 28 zur Aufnahme eines Energiespeichers vorteilhafterweise mit einem separaten Batteriedeckel versehen sein, um die Elektronik beispielsweise vor einem Auslaufen und/oder Austreten von Batteriegasen zu schützen. Der Batteriedeckel kann ferner vorteilhafterweise von außen zugänglich sein, was ein einfaches Austauschen der Energiespeicher erlaubt.

Durch die neben einer optionalen Fixierung über ein Fixiermittel 14 vorgesehene stoffschlüssige Verbindung zwischen dem Schlüsselschaft 4 und dem Lager 12 ist es erfindungsgemäß möglich, auf eine einfache und kostengünstige Art und Weise eine stabile und langlebige Verbindung zwischen einem Schlüsselschaft 4 und einem innerhalb eines Gehäuses 10 eines elektrischen Schlüssels 2 angeordneten Lagers 12 herzustellen.

Fig. 3 zeigt eine schematische Darstellung des erfindungsgemäßen elektrischen Schlüssels 2 aus Fig. 2 in einer inaktiven Position. Gegenüber der in Fig. 2 dargestellten aktiven Position, in der der Schlüsselschaft 4 großteils außerhalb des Gehäuses 10 angeordnet ist, ist der Schlüsselschaft 4 in der inaktiven Position (in seiner Ruheposition) im Wesentlichen vollständig innerhalb des Gehäuses 10 angeordnet. Eine Änderung der Position des erfindungsgemäßen Schlüssels 2 aus einer aktiven in eine inaktive Position und umgekehrt erfolgt hierbei durch Betätigung des Aktivierungselements 34 und eine entsprechende Drehung des Schlüsselschafts 4 samt Lager 12 um jeweils 180° im oder entgegen dem Uhrzeigersinn. Aus der in Fig. 2 dargestellten aktiven Position wird der Schlüsselschaft 4 somit durch Drehung des Lagers 12 um 180° entgegen dem Uhrzeigersinn in die in Fig. 3 dargestellte inaktive Position befördert. Hierbei kann das Aktivierungselement 34 insgesamt derart ausgebildet sein, dass in einem unbetätigten Zustand eine Bewegung des Schlüsselschafts 4 blockiert ist, wobei das Aktivierungselement 34 derart innerhalb des Gehäuses 10 gelagert ist, dass der Schlüsselschaft 4 mittels einer Hubbewegung aus der blockierten Stellung in eine unblockierte Stellung bewegbar ist. In der unblockierten Stellung ist der Schlüsselschaft 4 dann innerhalb des Lagers 12 drehbar, insbesondere schwenkbar lagerbar.

Fig. 4 zeigt eine schematische Darstellung eines weiteren Ausführungsbeispiels des erfindungsgemäßen elektrischen Schlüssels aus Fig. 1 in einer aktiven Position. Gemäß diesem weiteren Ausführungsbeispiel ist der Aufnahmeabschnitt 22 - wie anhand des markierten Bereichs verdeutlicht - deutlich tiefer in das Gehäuse 10 bzw. das Lager 12 des Schlüssels 2 eingelassen. Zudem weist der Schlüssel 2 gemäß dem Ausführungsbeispiel aus Fig. 4 kein zusätzliches Fixiermittel 14 zur Fixierung des Schlüsselschaftes 4 auf.

Fig. 5 zeigt eine schematische Darstellung eines Teilausschnitts dreier Ausführungsbeispiele des erfindungsgemäßen elektrischen Schlüssels aus Fig. 1 in einer Draufsicht. Der Teilausschnitt entspricht hierbei dem in Fig. 4 markierten Bereich des erfindungsgemäßen Schlüssels 2. In dem links dargestellten Ausführungsbeispiel ist der Befestigungsabschnitt 8 des Schlüsselschaftes 4 des erfindungsgemäßen elektrischen Schlüssels 2 - wie erkennbar - im Wesentlichen rechteckig ausgebildet, wohingegen der Befestigungsabschnitt der in Fig. 5 mitte dargestellten Ausführungsform des elektrischen Schlüssels 2 einseitig angeschrägt ist. Die in Fig. 5 rechts dargestellte Ausführungsform des elektrischen Schlüssels 2 weist schließlich einen beidseitig angeschrägten Befestigungsabschnitt 8 auf.

Figur 6 zeigt eine schematische Darstellung der einzelnen Schritte des erfindungsgemäßen Verfahrens zur Herstellung eines elektrischen Schlüssels 2 für eine Schließvorrichtung 40 eines Kraftfahrzeugs 42.

Gemäß dem erfindungsgemäßen Verfahren zur Herstellung eines elektrischen Schlüssels 2 erfolgt zunächst ein Bereitstellen 50 eines Gehäuses 10 mit einem Lager 12 zur Aufnahme eines Schlüsselschafts 4.

Anschließend erfolgt in einem optionalen Schritt des gegenständlichen Verfahrens ein Vorbehandeln 52 eines Befestigungsabschnitts 8 des gegenständlichen Schlüsselschafts 4. Durch eine Vorbehandlung können hierbei die Oberflächen des Befestigungsabschnitts 8 gezielt verändert werden. Eine Vorbehandlung 52 der Flächen 16, 18 des Befestigungsabschnitts 8 ist hierbei insbesondere im Hinblick auf eine geklebte stoffschlüssige Verbindung sinnvoll. Mittels einer Vorbehandlung können die zur Verklebung genutzten Oberflächen 16, 18 hierbei gezielt verändert und damit klebefreundlicher gestaltet werden. Neben der Möglichkeit einer Beschichtung mit einem Haftvermittler, der sowohl zur Oberfläche des Fügeteils, als auch zum Klebstoff eine gute Haftung ausbilden kann, können die Oberflächen 16, 18 durch verschiedene mechanische chemische oder physikalische Methoden vorbehandelt und damit für das Kleben vorbereitet werden.

Nach dem optionalen Vorbehandeln 52 des Befestigungsabschnitts 8 erfolgt in einem weiteren Schritt das Herstellen 54 einer stoffschlüssigen Verbindung zwischen dem Schlüsselschaft 4 und dem Lager 12 innerhalb eines Befestigungsabschnitts 8 des Schlüsselschafts 4. Das stoffschlüssige Verbinden 54 erfolgt hierbei über eine Klebeverbindung. Kumulativ kann eine stoffschlüssige Verbindung auch geschweißt und/oder gelötet werden.

In dem letzten Schritt des gegenständlichen Verfahrens kann schließlich ein optionales (zusätzliches mechanisches) Fixieren 56 des Schlüsselschafts 4 innerhalb des Lagers 12 mittels eines Fixiermittels 14 erfolgen. Das Fixiermittel 14 kann hierbei insbesondere in Form eines Sicherungsstiftes gebildet sein.

Insbesondere die letzten beiden Schritte 54, 56 des erfindungsgemäßen Verfahrens können auch in umgekehrter Reihenfolge erfolgen, sodass zunächst ein Fixieren 56 des Schlüsselschafts 4 innerhalb des Lagers 12 mittels eines Fixiermittels 14 und erst anschließend ein Herstellen 54 einer stoffschlüssigen Verbindung zwischen dem Schlüsselschaft 4 und dem Lager 12 innerhalb eines Befestigungsabschnitts 8 des Schlüsselschafts 4 erfolgen kann.

Durch den erfindungsgemäßen elektrischen Schlüssel 2 bzw. durch das erfindungsgemäße Verfahren zur Herstellung des elektrischen Schlüssels 2, ist es insbesondere möglich, auf einfache und kostengünstige Art und Weise eine stabile und langlebige Verbindung eines Schlüsselschafts 4 mit einem innerhalb eines Gehäuses 10 angeordneten Lagers 12 zu gewährleisten, sodass auf aufwendige Nachbearbeitungsverfahren hinsichtlich der Einhaltung exakter Fertigkeitsvorgaben zur Herstellung eines stabilen und langlebigen elektrischen Schlüssels, umfassend einen innerhalb eines Gehäuses anordbaren Schlüsselschaft 4, verzichtet werden kann.

### Bezugszeichenliste

- 2: Elektrischer Schlüssel
- 3: Gehäuseöffnung
- 4: Schlüsselschaft
- 5: profilierte Ausnehmung
- 6: Codierungsabschnitt
- 8: Befestigungsabschnitt
- 10: Gehäuse
- 10a: Gehäuseoberteil
- 10b: Gehäuseunterteil
- 12: Lager
- 14: Fixiermittel
- 16: Breitseiten
- 18: Schmalseiten
- 20: Freiraum
- 22: Aufnahmeabschnitt
- 24: Ausnehmung
- 26: Elektronikeinheit
- 28: Ausnehmung
- 30: Tastenfeld
- 32: Anzeigemittel
- 34: Aktivierungselement

- 50: Bereitstellen eines Gehäuses
- 52: Vorbehandeln einer Oberfläche
- 54: Herstellen einer stoffschlüssigen Verbindung
- 56: Fixieren eines Schlüsselschafts innerhalb eines Lagers

## Patentansprüche

1. Elektrischer Schlüssel (2), insbesondere ID-Geber für eine Schließvorrichtung (40) eines Kraftfahrzeugs (42), mit
- einem Schlüsselschaft (4) umfassend einen Codierungsabschnitt (6) zur Übertragung einer codierten Information und einen Befestigungsabschnitt (8) zur Befestigung des Schlüsselschafts (4),
- einem Gehäuse (10) zur Aufnahme des Schlüsselschafts (4),
- einem innerhalb des Gehäuses (10) angeordneten Lager (12) zur Aufnahme und zur beweglichen Lagerung des Schlüsselschafts (4),
**dadurch gekennzeichnet,**
**dass** der Schlüsselschaft (4) innerhalb des Befestigungsabschnitts (8) zumindest teilweise stoffschlüssig mit dem Lager (12) verbunden ist, wobei der Schlüsselschaft (4) innerhalb des Befestigungsabschnitts (8) zumindest teilweise mit dem Lager (12) durch einen Klebstoff stoffschlüssig verbunden ist.

2. Elektrischer Schlüssel (2) nach Anspruch 1,
**dadurch gekennzeichnet,**
**dass** der Schlüsselschaft (4) über zumindest eine Breitseite (16), vorzugsweise über beide Breitseiten (16) des Befestigungsabschnitts (8) stoffschlüssig mit dem Lager (12) verbunden ist.

3. Elektrischer Schlüssel (2) nach Anspruch 1 oder 2,
**dadurch gekennzeichnet,**
**dass** der Befestigungsabschnitt (8), insbesondere an seiner dem Lager (12) zugewandten Seite zumindest teilweise keilförmig ausgebildet ist, wodurch vorzugsweise zur stoffschlüssigen Verbindung auch ein Klemmschluss ausbildbar ist,
und/oder dass der Befestigungsabschnitt (8) zwei gegenüberliegend voneinander angeordnete Breitseiten (16) und zumindest zwei gegenüberliegend voneinander angeordnete Schmalseiten (18) aufweist.

4. Elektrischer Schlüssel (2) nach einem der vorangehenden Ansprüche,
**dadurch gekennzeichnet,**
**dass** innerhalb des Lagers (12) ein Freiraum (20) vorgesehen ist, der vorzugsweise endseitig an den Schlüsselschaft (4) anliegend angeordnet ist, wobei vorzugsweise der Freiraum (20) zur Aufnahme von dem Klebstoff dient,
und/oder dass innerhalb des Lagers (12) ein Fixiermittel (14) zur zusätzlichen Fixierung des Schlüsselschafts (4) vorgesehen ist, wobei das Fixiermittel (14) vorzugsweise innerhalb des Befestigungsabschnittes (8) angeordnet ist, insbesondere in Form eines Fixierstiftes gebildet ist.

5. Elektrischer Schlüssel (2) nach einem der vorangehenden Ansprüche,
**dadurch gekennzeichnet,**
**dass** das Lager (12) einen zumindest teilweise runden, insbesondere einen zumindest teilweise quaderförmigen Querschnitt aufweist,
und/oder dass das Lager einen Aufnahmeabschnitt (22) zur Aufnahme des Schlüsselschafts (4) aufweist, wobei der Aufnahmeabschnitt (22) vorzugsweise formkorrespondierend zur Form des Befestigungsabschnitts (8), insbesondere des dem Lager zugewandten Teils des Befestigungsabschnitts (8) des Schlüsselschafts (4) ausgebildet ist,
und/oder dass das Lager (12) zinkdruckgegossen und/oder zumindest teilweise aus Kunststoff gebildet ist.

6. Elektrischer Schlüssel (2) nach einem der vorangehenden Ansprüche,
**dadurch gekennzeichnet,**
**dass** der Schlüsselschaft (4) zumindest teilweise aus einem Metallwerkstoff, insbesondere zumindest teilweise aus einem Kupferwerkstoff, einem Nickelwerkstoff, einem Zinkwerkstoff, einem Aluminiumwerkstoff oder einem Eisenwerkstoff gebildet ist.

7. Elektrischer Schlüssel (2) nach einem der vorangehenden Ansprüche,
**dadurch gekennzeichnet,**
**dass** eine an dem Gehäuse (10) angeordnete Ausnehmung (24) zur Aufnahme einer Elektronikeinheit (26) zur Datenkommunikation mit einer Schließvorrichtung (40) vorgesehen ist.

8. Elektrischer Schlüssel (2) nach einem der vorangehenden Ansprüche,
**dadurch gekennzeichnet,**
**dass** eine Elektronikeinheit (26) vorgesehen ist, wobei die Elektronikeinheit (26) blockartig, vorzugsweise in Form eines zumindest teilweise quaderförmigen und/oder zumindest teilweise zylindrischen Blockes gebildet ist, wobei der Block insbesondere eine Ausnehmung (28) für die Aufnahme eines Energiespeichers aufweist.

9. Elektrischer Schlüssel (2) nach einem der vorangehenden Ansprüche,
**dadurch gekennzeichnet,**
**dass** das Gehäuse (10) zumindest ein Tastenfeld (30) zur Steuerung einer Ver- und/oder Entriegelung einer Schließvorrichtung (40) eines Kraftfahrzeugs (42) aufweist, und/oder dass das Gehäuse (10) zumindest ein Anzeigemittel (32) zum Anzeigen einer Information aufweist, wobei das Anzeigemittel vorzugsweise in Form eines Leuchtmittels gebildet ist.

10. Elektrischer Schlüssel (2) nach einem der vorangehenden Ansprüche,
**dadurch gekennzeichnet,**
**dass** ein Aktivierungselement (34) zur Aktivierung einer Bewegung des Schlüsselschafts (4) vorgesehen ist, wobei das Aktivierungselement (34) hierbei vorzugsweise axial verschiebbar zur Drehachse des Schlüsselschafts (4) innerhalb des Lagers (10) angeordnet ist,
und/oder dass das Aktivierungselement (34) im unbetätigten Zustand eine Bewegung des Schlüsselschafts (4) blockiert, wobei das Aktivierungselement (34) derart innerhalb des Gehäuses (10) gelagert ist, dass der Schlüsselschaft (4) mittels einer Hubbewegung aus der blockierten Stellung in eine unblockierte Stellung bewegbar ist.

11. System, umfassend:
- einen elektrischen Schlüssel (2) nach einem der Ansprüche 1 bis 10,
- eine Schließvorrichtung (40) eines Kraftfahrzeugs (42),
**dadurch gekennzeichnet,**
**dass** der elektrische Schlüssel (2) die Ent- und/oder Verriegelung der Schließvorrichtung (40) steuert.

12. Verfahren zur Herstellung eines elektrischen Schlüssels (2), insbesondere eines ID-Gebers für eine Schließvorrichtung (40) eines Kraftfahrzeugs (42), umfassend die Schritte:
- Bereitstellen (50) eines Gehäuses (10) mit einem Lager (12) zur Aufnahme eines Schlüsselschafts (4),
- Herstellen (54) einer stoffschlüssigen Verbindung zwischen dem Schlüsselschaft und dem Lager (12) innerhalb eines Befestigungsabschnitts (8) des Schlüsselschafts (4), wobei das Herstellen (54) einer stoffschlüssigen Verbindung zwischen dem Schlüsselschaft (4) und dem Lager (12) mittels einer Klebeverbindung erfolgt.

13. Verfahren nach Anspruch 12,
**dadurch gekennzeichnet,**
**dass** vor dem Herstellen (54) einer stoffschlüssigen Verbindung zwischen dem Schlüsselschaft (4) und dem Lager (12) ein Vorbehandeln (52) des Befestigungsabschnitts (8) erfolgt.

14. Verfahren nach einem der Ansprüche 12 oder 13,
**dadurch gekennzeichnet,**
**dass** der Schlüsselschaft (4) mit dem Lager (12) über zumindest eine der Breitseiten (16), vorzugsweise über beide Breitseiten (16) stoffschlüssig verbunden wird.

15. Verfahren nach einem der Ansprüche 12 bis 14,
**dadurch gekennzeichnet,**
**dass** ein zusätzliches Fixieren (56) des Schlüsselschaftes (4) innerhalb des Lagers (12) mittels eines Fixiermittels (14) vorgesehen ist, wobei das Fixiermittel (14) vorzugsweise innerhalb des Befestigungsabschnittes (8) angeordnet ist, insbesondere in Form eines Fixierstiftes gebildet ist.

## Claims

1. Electric key (2), in particular ID transmitter for a locking device (40) of a motor vehicle (42), with
- a key shaft (4) comprising a coding section (6) for transmitting coded information and a fastening section (8) for fastening the key shaft (4),
- a housing (10) for holding the key shaft (4),
- a bearing (12) arranged inside the housing (10) for receiving and movably mounting the key shaft (4),
**characterized in that**
the key shaft (4) is at least partially materially connected to the bearing (12) within the fastening section (8), wherein the key shaft (4) is at least partially materially connected to the bearing (12) within the fastening section (8) by means of an adhesive.

2. Electric key (2) according to claim 1,
**characterized in that**
the key shaft (4) is connected to the bearing (12) by at least one wide side (16), preferably by both wide sides (16), of the fastening section (8) in a material-locking manner.

3. Electric key (2) according to claim 1 or 2,
**characterized in that**
the fastening section (8), in particular on its side facing the bearing (12), is at least partially wedge-shaped, whereby preferably a clamping connection can also be formed for a material-locking connection,
and/or **in that** the fastening section (8) has two wide sides (16) arranged opposite one another and at least two narrow sides (18) arranged opposite one another.

4. Electric key (2) according to one of the preceding claims,
**characterized in that**
a free space (20) is provided within the bearing (12), which is preferably arranged adjacent to the end of the key shaft (4), the free space (20) preferably serving to accommodate the adhesive,
and/or that a fixing means (14) is provided within the bearing (12) for additional fixing of the key shaft (4), wherein the fixing means (14) is preferably arranged within the fastening section (8), in particular is formed in the form of a fixing pin.

5. Electric key (2) according to one of the preceding claims,
**characterized in that**
the bearing (12) has an at least partially round, in particular an at least partially cuboid cross-section,
and/or **in that** the bearing has a receiving section (22) for receiving the key shaft (4), the receiving section (22) preferably being designed to correspond in shape to the shape of the fastening section (8), in particular the part of the fastening section (8) of the key shaft (4) facing the bearing,
and/or that the bearing (12) is zinc die-cast and/or at least partially formed from plastic.

6. Electric key (2) according to one of the preceding claims,
**characterized in that**
the key shaft (4) is formed at least partially from a metal material, in particular at least partially from a copper material, a nickel material, a zinc material, an aluminum material or an iron material.

7. Electric key (2) according to one of the preceding claims,
**characterized in that**
a recess (24) arranged on the housing (10) is provided for receiving an electronic unit (26) for data communication with a locking device (40).

8. Electric key (2) according to one of the preceding claims,
**characterized in that**
an electronics unit (26) is provided, the electronics unit (26) being formed in a block-like manner, preferably in the form of an at least partially cuboidal and/or at least partially cylindrical block, the block having in particular a recess (28) for accommodating an energy storage device.

9. Electric key (2) according to one of the preceding claims,
**characterized in that**
the housing (10) has at least one keypad (30) for controlling the locking and/or unlocking of a locking device (40) of a motor vehicle (42),
and/or **in that** the housing (10) has at least one display means (32) for displaying information, the display means preferably being in the form of an illuminating means.

10. Electric key (2) according to one of the preceding claims,
**characterized in that**
an activation element (34) is provided for activating a movement of the key shaft (4), the activation element (34) preferably being arranged within the bearing (10) so as to be axially displaceable relative to the axis of rotation of the key shaft (4),
and/or that the activation element (34) blocks a movement of the key shaft (4) in the unactuated state, wherein the activation element (34) is mounted within the housing (10) in such a way that the key shaft (4) can be moved from the blocked position into an unblocked position by means of a stroke movement.

11. System, comprising:
- an electric key (2) according to any one of claims 1 to 10,
- a locking device (40) of a motor vehicle (42),
**characterized in that**
the electric key (2) controls the unlocking and/or locking of the locking device (40).

12. Method for producing an electric key (2), in particular an ID-transmitter-transmitter for a locking device (40) of a motor vehicle (42), comprising the steps of:
- Providing (50) a housing (10) with a bearing (12) for receiving a key shaft (4),
- Production (54) of a material connection between the key shaft and the bearing (12) within a fastening section (8) of the key shaft (4), wherein the production (54) of a material connection between the key shaft (4) and the bearing (12) takes place by means of an adhesive connection.

13. Method according to claim 12,
**characterized in that**
a pre-treatment (52) of the fastening section (8) is carried out before the production (54) of an interlocking connection between the key shaft (4) and the bearing (12).

14. Method according to any one of claims 12 or 13,
**characterized in that**
the key shaft (4) is connected to the bearing (12) by at least one of the wide sides (16), preferably by both wide sides (16).

15. Method according to any one of claims 12 to 14,
**characterized in that**
additional fixing (56) of the key shaft (4) within the bearing (12) is provided by means of a fixing means (14), the fixing means (14) preferably being arranged within the fastening section (8), in particular being formed in the form of a fixing pin.

## Revendications

1. Clé électrique (2), en particulier codeur d'identification pour un dispositif de fermeture (40) d'un véhicule automobile (42), avec
- une tige de clé (4) comprenant une partie de codage (6) pour transmettre une information codée et une section de fixation (8) pour fixer la tige de clé (4),
- un boîtier (10) destiné à recevoir la tige de clé (4),
- un palier (12) disposé à l'intérieur du boîtier (10) et destiné à recevoir et à supporter de manière mobile la tige de clé (4),
**caractérisé en ce que**
la tige de clé (4) est reliée à l'intérieur de la section de fixation (8) au moins partiellement par liaison de matière avec le palier (12), la tige de clé (4) étant reliée à l'intérieur de la section de fixation (8) au moins partiellement par liaison de matière avec le palier (12) par un adhésif.

2. Clé électrique (2) selon la revendication 1,
**caractérisé en ce que**
la tige de clé (4) est reliée au palier (12) par une liaison de matière par au moins un côté large (16), de préférence par les deux côtés larges (16) de la section de fixation (8).

3. Clé électrique (2) selon la revendication 1 ou 2,
**caractérisé en ce que**
la section de fixation (8) est réalisé au moins partiellement en forme de coin, en particulier sur son côté tourné vers le palier (12), ce qui permet de former de préférence également une liaison par serrage pour la liaison par matière,
et/ou **en ce que** la section de fixation (8) présente deux côtés larges (16) disposés en face l'un de l'autre et au moins deux côtés étroits (18) disposés en face l'un de l'autre.

4. Clé électrique (2) selon l'une quelconque des revendications précédentes,
**caractérisé en ce qu'**
il est prévu à l'intérieur du palier (12) un espace libre (20) qui est disposé de préférence du côté de l'extrémité en étant adjacent à la tige de clé (4), l'espace libre (20) servant de préférence à recevoir l'adhésif,
et/ou **en ce qu'**il est prévu à l'intérieur du palier (12) un moyen de fixation (14) pour la fixation supplémentaire de la tige de clé (4), le moyen de fixation (14) étant de préférence disposé à l'intérieur de la section de fixation (8), en particulier formé sous la forme d'une tige de fixation.

5. Clé électrique (2) selon l'une quelconque des revendications précédentes,
**caractérisé en ce que**
le palier (12) présente une section transversale au moins partiellement ronde, en particulier au moins partiellement parallélépipédique,
et/ou **en ce que** le palier présente un tronçon de réception (22) pour recevoir la tige de clé (4), le tronçon de réception (22) étant réalisé de préférence en correspondance de forme avec la forme de la section de fixation (8), en particulier de la partie de la section de fixation (8) de la tige de clé (4) tournée vers le palier,
et/ou **en ce que** le palier (12) est moulé sous pression en zinc et/ou est formé au moins partiellement en matière plastique.

6. Clé électrique (2) selon l'une quelconque des revendications précédentes,
**caractérisé en ce que**
la tige de clé (4) est formée au moins partiellement d'un matériau métallique, en particulier au moins partiellement d'un matériau à base de cuivre, d'un matériau à base de nickel, d'un matériau à base de zinc, d'un matériau à base d'aluminium ou d'un matériau à base de fer.

7. Clé électrique (2) selon l'une quelconque des revendications précédentes,
**caractérisé en ce qu'**
un évidement (24) disposé sur le boîtier (10) est prévu pour recevoir une unité électronique (26) pour la communication de données avec un dispositif de fermeture (40).

8. Clé électrique (2) selon l'une quelconque des revendications précédentes,
**caractérisé en ce qu'**
il est prévu une unité électronique (26), l'unité électronique (26) étant formée en forme de bloc, de préférence sous la forme d'un bloc au moins partiellement parallélépipédique et/ou au moins partiellement cylindrique, le bloc présentant en particulier un évidement (28) destiné à recevoir un accumulateur d'énergie.

9. Clé électrique (2) selon l'une quelconque des revendications précédentes,
**caractérisé en ce que**
le boîtier (10) présente au moins un clavier (30) pour commander un verrouillage et/ou un déverrouillage d'un dispositif de fermeture (40) d'un véhicule automobile (42),
et/ou **en ce que** le boîtier (10) présente au moins un moyen d'affichage (32) pour afficher une information, le moyen d'affichage étant de préférence formé sous la forme d'un moyen lumineux.

10. Clé électrique (2) selon l'une quelconque des revendications précédentes,
**caractérisé en ce qu'**
il est prévu un élément d'activation (34) pour activer un mouvement de la tige de clé (4), l'élément d'activation (34) étant ici disposé à l'intérieur du palier (10) de préférence de manière à pouvoir être déplacé axialement par rapport à l'axe de rotation de la tige de clé (4),
et/ou **en ce que** l'élément d'activation (34) bloque un mouvement de la tige de clé (4) à l'état non actionné, l'élément d'activation (34) étant logé à l'intérieur du boîtier (10) de telle sorte que la tige de clé (4) peut être déplacée de la position bloquée à une position non bloquée au moyen d'un mouvement de levage.

11. Système, avec:
- une clé électrique (2) selon l'une quelconque des revendications 1 à 10,
- un dispositif de fermeture (40) d'un véhicule automobile (42),
**caractérisé en ce que**
la clé électrique (2) commande le déverrouillage et/ou le verrouillage du dispositif de fermeture (40).

12. Procédé de fabrication d'une clé électrique (2), en particulier d'un transmetteur ID-pour un dispositif de fermeture (40) d'un véhicule automobile (42), comprenant les étapes suivantes :
- Fournir (50) un boîtier (10) avec un palier (12) pour recevoir une tige de clé (4),
- Réalisation (54) d'une liaison par matière entre la tige de clé et le palier (12) à l'intérieur d'une section de fixation (8) de la tige de clé (4), la réalisation (54) d'une liaison par matière entre la tige de clé (4) et le palier (12) s'effectuant au moyen d'une liaison adhésive.

13. Procédé selon la revendication 12,
**caractérisé en ce qu'**
un prétraitement (52) de la section de fixation (8) est effectué avant la réalisation (54) d'une liaison par matière entre la tige de clé (4) et le palier (12).

14. Procédé selon l'une des revendications 12 ou 13,
**caractérisé en ce que**
la tige de clé (4) est reliée au palier (12) par une liaison de matière par au moins l'un des côtés larges (16), de préférence par les deux côtés larges (16).

15. Procédé selon l'une quelconque des revendications 12 à 14,
**caractérisé en ce qu'**
il est prévu une fixation supplémentaire (56) de la tige de clé (4) à l'intérieur du palier (12) au moyen d'un moyen de fixation (14), le moyen de fixation (14) étant de préférence disposé à l'intérieur de la section de fixation (8), en particulier formé sous la forme d'une broche de fixation.
